# EUROPÄISCHE PATENTSCHRIFT

(11) **EP 0 833 106 B1**
(45) Veröffentlichungstag und Bekanntmachung des Hinweises auf die Patenterteilung: **14.11.2001**
(21) Anmeldenummer: 97116689.7
(22) Anmeldetag: 25.09.1997
(51) Int. Cl.: F23N 1/02, F23N 5/00

(54) **Verfahren und Vorrichtung zur Betriebsoptimierung eines Gasbrenners**
Method and device for operation optimisation of a gas burner
Procédé et dispositif d'optimisation du fonctionnement d'un brûleur à gaz

(30) Priorität: 26.09.1996 DE 19639487
(43) Veröffentlichungstag der Anmeldung: 01.04.1998
(73) Patentinhaber: HONEYWELL B.V., 1101 EA Amsterdam Z.O. (NL)
(72) Erfinder: Vrolijk, Enno, 7751 BC Dalen (NL)
(74) Vertreter: Leson, Thomas Johannes Alois, Dipl.-Ing.

(56) Entgegenhaltungen:
- EP-A- 0 615 095
- DE-A- 2 252 618
- PATENT ABSTRACTS OF JAPAN vol. 018, no. 583 (M-1699), 8. November 1994 & JP 06 213431 A (MATSUSHITA ELECTRIC IND CO LTD), 2. August 1994

## Beschreibung

Um einerseits den Brennstoff bestmöglich auszunutzen und andererseits den Ausstoß schädlicher Verbrennungsprodukte in die Umwelt weitgehend zu vermindern, versucht man, Gasbrenner mit einem solchen Gas/Luft-Gemisch zu versorgen, daß dieses optimal und vollständig verbrennt. Bei herkömmlichen Gas/Luft-Reglern wird dabei von einem vorgegebenen Wobbe-Index des Brenngases ausgegangen und das Mischungsverhältnis dementsprechend konstant gehalten. Die Gasversorgung liefert jedoch keineswegs Brenngas mit gleichem oder gleichbleibendem Wobbeindex, so daß insbesondere bei Vormisch-Gasbrennern und atmosphärischen Brennern mit geringem NOₓ-Ausstoß bisweilen mit den herkömmlichen Gas/Luft-Regeleinrichtungen, die ein vorgegebenes Gas/Luft-Verhältnis einhalten, nicht in allen Fällen eine wirklich optimale Verbrennung erzielbar ist. Man hat deshalb zusätzlich im Rauchgasabzug einen Sauerstoffühler vorgesehen, der je nach Sauerstoffanteil der Rauchgase das Gas/Luft-Mischungsverhältnis über einen auf die Gas- oder Luftzufuhr einwirkenden Regler in Richtung auf eine optimale Verbrennung mit geringem Luftüberschuß von beispielsweise 4% verändert. Ein solcher zusätzlicher Sauerstoff- oder NOₓ-Fühler erhöht die Kosten der Regeleinrichtung und unterliegt, da er im Rauchgasabzug angeordnet ist, einer erheblichen Verschmutzung. Er muß deshalb regelmäßig gewartet und gesäubert oder ausgetauscht werden.

Im Stand der Technik sind verschiedene Methoden bekannt, das Gas/Luft-Verhältnis ohne Sauerstoffühler im Rauchgasabzug zu überwachen bzw. zu regeln. So beschreibt DE 41 12 449 A1 ein Verfahren zum Regeln eines Flächenbrenners, bei dem die Luftzufuhr in Abhängigkeit von der Temperatur im Bereich des Brenners geregelt wird. Hierzu ist in der Brennerplatte ein Temperaturfühler angeordnet. Hebt die Flamme bei zu hohem Luftüberschuß von der Brennerplatte ab, so sinkt deren Temperatur, und der Temperaturfühler gibt an das Gebläse ein dessen Drehzahl verringerndes Stellsignal. Auf diese Weise werden Störgrößen wie eine wechselnde Gasqualität, Schwankungen in der Versorgungsspannung des Gebläsemotors oder Änderungen der Lufttemperatur selbsttätig ausgeglichen. Man erhält eine Art Lambda-Regelung ohne die Nachteile einer Lambda-Sonde im Rauchgasabzug.

DE-39 37 290 A1 beschreibt ein Verfahren zum Steuern des einem Brenner zuzuführenden Gas/Luft-Gemischs, wobei die elektrische Leitfähigkeit des Flammenbereichs, d.h. die Größe des Ionisationsstroms eines in die Flamme eintauchenden Flammenstabes als Kenngröße für die Gemisch-Zusammensetzung dient. Die Leitfähigkeit des Flammenbereichs wird gemessen und mit einem empirisch ermittelten Sollwert verglichen. Die Abweichung des Istwerts vom Sollwert liefert ein die Gemisch-Zusammensetzung veränderndes Signal, beispielsweise an den Gebläsemotor, welcher die Gemisch-Zusammensetzung solange ändert, bis der Flammenstab das Erreichen des Sollwertes der Leitfähigkeit im Flammenbereich meldet. Auf diese Weise kann auch bei variierender Gasqualität und wechselnden Luft-Zuständen eine konstante Verbrennungsqualität erzielt werden. Auch DE 44 33 425 A1 und DE 195 02 901 A1 nutzen zur Gemischregelung den Ionisationsstrom eines Flammenfühlers aus.

Weiterhin ist aus DE-22 52 618 A1 ein Brenner bekannt, bei dem die Position der Flamme in bezug auf die Brennerplatte optisch überwacht wird, wozu ein von der Flamme zum Glühen gebrachter Platindraht und ein Photoelement dienen. Schlägt die Flamme auf den Brenner zurück, so wird der in der Nähe der Brennerplatte angeordnete Platindraht aufgeheizt und das Photoelement mit der Strahlung des Platindrahts beaufschlagt. Hieraus wird ein die Drehzahl des Gebläses erhöhendes Signal abgeleitet. Wandert andererseits die Flamme vom Brenner weg, so wird der Platindraht nicht mehr aufgeheizt und das Photoelement empfängt von diesem keine Strahlung mehr. Das hieraus resultierende Signal senkt die Gebläsedrehzahl ab.

Schließlich beschreibt CH 389 539 eine Sicherheitsvorrichtung an Gasbrennern mit einem thermoelektrischen Fühler, der bei ordnungsgemäßer Zusammensetzung des Gas/Luft-Gemischs gerade den Umfang des blauen Kerns der Flamme berührt. Ändert sich die Zusammensetzung, so ragt der Fühler in einen kühleren Teil der Flamme, wodurch der Fühler abkühlt und das Gasventil schließt.

Durch die Erfindung werden ein Verfahren und eine Vorrichtung zum Betrieb eines Gasbrenners vorgeschlagen, welche ohne zusätzlichen Sauerstoff- oder NOₓ-Fühler im Rauchgasabzug auskommen und trotzdem zu einer zumindest angenähert optimalen Verbrennung auch bei Verwendung unterschiedlicher Gassorten mit abweichender WobbeZahl führen.

Das Verfahren sowie die Vorrichtung gemäß der Erfindung sind in den unabhängigen Patentansprüchen gekennzeichnet. Vorteilhafte Ausgestaltungen ergeben sich aus den Unteransprüchen. Die Erfindung verwendet den ohnehin zur Überwachung der Brennerflamme vorhandenen Flammenfühler zusätzlich im Zuge einer Kalibrierung der Brenneranlage dazu, das optimale Gas/Luft-Verhältnis in Abhängigkeit von der jeweiligen Gassorte selbsttätig zu ermitteln. Dabei nutzt die Erfindung die Tatsache aus, daß einerseits bei hinreichendem Gasüberschuß die Flamme mit Sicherheit zündet und andererseits die Flamme in Abhängigkeit vom Luftanteil ihre Größe und die Lage in bezug auf den Brenner verändert. Bei hohem Luftanteil wird die Ausströmgeschwindigkeit des Gas/Luftgemischs aus dem Brenner größer als die Verbrennungsgeschwindigkeit. Dies führt dazu, daß die Flamme vom Brenner abhebt. Ordnet man den Flammenfühler derart an, daß er ein solches Abheben der Flamme vom Brenner feststellen kann, so läßt sich dieses Abheben der Flamme dahin gehend auswerten, daß es als Anzeichen für einen zu hohen Luftanteil, d.h. für ein nicht-optimales Gas/Luft-Verhältnis ausgenutzt wird. Während der Flammenfühler im Normalbetrieb beim Erlöschen der Flamme ein den Brenner stillsetzendes Signal liefert, gibt er während der Kalibrierung trotz brennender Flamme ebenfalls ein das Nichtvorhandensein einer Flamme anzeigendes Signal ab, wenn sich die Flamme vom Flammenfühler entfernt hat. Mit einem einzigen Flammenfühler kann man einerseits das Vorhandensein der Flamme im Normalbetrieb und andererseits die Position der Flamme während der Kalibrierung überwachen. Natürlich könnte man für die beiden Vorgänge auch getrennte Flammenfühler verwenden. Dabei kann es sich um einen in die Flamme eintauchenden thermischen Flammenfühler, z.B. um einen Flammenstab oder auch um einen optischen Flammenfühler handeln, der hinreichend fokussiert ist, um das Abheben der Flamme erkennen zu können.

Die Erfindung wird nachfolgend anhand in den Zeichnungen wiedergegebener Ausführungsbeispiele erläutert. Darin zeigt:
- Figur 1: schematisch einen Hauptbrenner mit austretenden Flammen und zwar im Normalbetrieb (A) mit optimaler Flammenhöhe, bei etwas zu hohem Luftüberschuß (B) sowie bei starkem Luftüberschuß und abgehobener Flamme (C);
- Figur 2: eine Gas/Luft-Regeleinrichtung mit einem in Abhängigkeit vom Wärmebedarf ein- und abschaltenden Gasventil; sowie
- Figur 3: eine ähnliche Regeleinrichtung mit in Abhängigkeit vom Wärmebedarf modulierendem Brennstoffventil.

Bei allen drei in Figur 1 dargestellten Betriebszuständen A, B und C treten mehrere Flammen 1 aus entsprechenden Öffnungen des Brenners 2 aus und werden von einem Flammenfühler in Form eines Flammenstabs 3 überwacht. Im optimalen Betriebszustand A beginnt die Flamme unmittelbar an der Austrittsöffnung des Brenners 2 und hat eine solche Größe, daß der Flammenstab 3 in die Flammenspitze, also den Flammenbereich mit der höchsten Temperatur hineinragt. Hier liegt also ein optimales Gas/Luftgemisch vor, welches eine nahezu vollständige Verbrennung und damit geringstmögliche unverbrannte Anteile im Rauchgas gewährleistet.

In der Betriebsart B enthält das dem Brenner 2 zugeführte Gas/Luft-Gemisch zuviel Luft, wodurch die Flamme vergrößert wird. Hier ragt der Flammenfühler 3 nicht mehr in den Bereich der Flammenspitzen, sondern in den mittleren Flammenbereich hinein, der gegenüber der Flammenspitze eine niedrigere Temperatur aufweist. Gleichwohl erkennt der Flammenfühler 3 das Vorhandensein der Flammen 1.

In der Betriebsart C hat das Gas/Luft-Gemisch einen sehr hohen Luftüberschuß. Die Flammen 1 sind zwar nach wie vor vorhanden, aber soweit vom Brenner 2 abgehoben, daß der Flammenstab 3 nicht mehr in die Flamme 1 selbst eintaucht. Der Flammenfühler 3 kann also das Vorhandensein der Flammen 1 nicht erkennen, sondern meldet an eine angeschlossene Überwachungsschaltung einen Flammenausfall, obwohl die Flammen 1 in Wirklichkeit vorhanden sind. Dieses Abheben der Flammen 1 vom Brenner 2 wird gemäß der Erfindung zum Kalibrieren des Gas/Luft-Verhältnisses ausgenutzt, wenn der Brenner Gase mit unterschiedlichem Wobbeindex optimal verbrennen soll.

Hierzu wird ein Testexemplar des Brenners mit einem optimalen Gas/Luft-Gemisch betrieben und zugleich der Sauerstoffgehalt im Abgas gemessen. Diese Messung hat den Zweck, das Gas/Luft-Gemisch tatsächlich optimal einzustellen. Es ergibt sich die Betriebsart A. Sodann erhöht man den Luftüberschuß bis schließlich entsprechend der Betriebsart C die Flammen 1 soweit vom Brenner 2 abgehoben sind, daß der Flammenfühler 3 das Vorhandensein der Flammen nicht mehr erkennt, sondern einen Flammenausfall meldet. Zugleich wird gemessen, um wieviel Prozent der Luftüberschuß gegenüber der optimierten Betriebsart A zugenommen hat. Diese prozentuale Zunahme des Luftüberschusses bis zum Flammenabheben vom Flammenstab 3 ist eine charakteristische Kenngröße des Brenners, welche nur einmal für den betreffenden Brennertyp bestimmt werden muß.

Bei der Installation eines Brenners und danach in regelmäßigen Abständen, beispielsweise einmal oder zweimal am Tage, wird der Brenner wie folgt kalibriert:
Der Brenner wird mit hinreichendem Gasüberschuß in Gang gesetzt, so daß er auf jeden Fall zündet und die Flammen entstehen. Der Gasüberschuß richtet sich dabei nach dem in der betreffenden Anlage gegebenenfalls zu verbrennenden Gas mit dem geringsten kalorischen Brennwert. Der Einstellung der entsprechenden Regelelemente für Gas- und Luftzufuhr ist dabei bekannt. Nach dem Zünden der Flamme wird durch entsprechende Verstellung der das Gas/Luft-Verhältnis bestimmenden Stellglieder, z.B. durch einen Gas/Luft-Regler, das Gas/Luft-Verhältnis in Richtung auf einen Luftüberschuß verändert. Sobald der Luftüberschuß einen Wert erreicht hat, bei dem die Flammen 1 vom Flammenstab 3 abheben, schaltet der Flammenfühler 3 den Brenner ab. Dies ist ein charakteristischer und wiederholbarer Arbeitspunkt des Brenners im Zusammenwirken mit dem Flammenfühler. Von diesem Arbeitspunkt aus wird das Gas/Luft-Verhältnis um den eingangs erwähnten, einmal ermittelten Prozentsatz in Richtung auf eine Verringerung des Luftüberschusses geändert und erreicht damit das optimale Gas/Luft-Verhältnis entsprechend der Betriebsart A. Nunmehr ist der Brenner im Hinblick auf die Wobbezahl des gerade verbrannten Gases kalibriert und kann durch Konstanthalten dieses Gas/Luft-Verhältnisses optimal betrieben werden. Die Aufrechterhaltung des Gas/Luft-Verhältnisses ist durch die Einstellung der betreffenden Stellglieder vorgegeben oder kann durch einen an sich bekannten Gas/Luft-Regler gewährleistet werden.

Sollte der Brenner zwischen zwei Kalibrierzyklen infolge einer zu starken Änderung der Gasqualität nicht zünden, so kann der Kalibriervorgang automatisch wiederholt werden. Je öfter eine solche Kalibrierung durchgeführt wird, um so geringer ist die Gefahr, daß der Brenner zwischen zwei Kalibrierungen mit einem nicht optimalen Gas/Luft-Verhältnis betrieben wird. Die Erfindung ist sowohl bei Brennern mit einem schaltenden als auch mit einem modulierenden Gasventil einsetzbar.

Anhand von Figur 2 wird zunächst die Arbeitsweise bei Verwendung eines schaltenden Ein/Aus-Gasventils erläutert. Gas wird der Brennkammer bzw. dem Brenner 2 von einer Gasleitung G her über ein solches Ein/Aus-Gasventil 4 und einen Gasinjektor 5 zugeführt. Zugleich erzeugt ein Gebläse 6 einen Verbrennungsluftstrom, der über eine Luftdüse 7 zum Brenner 2 gelangt. Solange nur eine Gassorte verbrannt wird, könnte das Gebläse 6 mit einer durch das gewünschte Gas/Luft-Verhältnis vorgegebenen Drehzahl betrieben werden. Die Erfindung sieht jedoch eine Anpassung dieser Drehzahl an die betreffende Gassorte vor, um mittels der erwähnten Kalibrierung ein optimales Gas/Luft-Gemisch einzustellen. Hierzu wird die Anlage mit einer niedrigen Drehzahl des Gebläses 6 gestartet, so daß mit Sicherheit der Brenner zündet und der Flammenfühler 3 das Vorhandensein von Flammen meldet. Anschließend erhöht der Regler 8 die Drehzahl des Gebläses 6 solange bis infolge des erhöhten Luftüberschusses die Flammen entsprechend der Betriebsart C vom Flammenfühler abgehoben haben und dieser folglich an den Regler 8 ein Flammenausfallsignal liefert. Der vorzugsweise mit einem Mikroprozessor und Speichern ausgestattete Regler 8 schaltet über hier nicht im einzelnen dargestellte, aber bekannte Signalverbindungen die Anlage ab und speichert zugleich den beim Erlöschen der Flammen gegebenen Drehzahlwert. Anschließend verringert der Regler 8 den Sollwert der Gebläsedrehzahl um den oben erwähnten vorgegebenen Prozentsatz derart, daß von dem Abschalt-Arbeitspunkt gemäß Betriebsweise C der Luftüberschuß auf die optimale Betriebsweise A verringert wird. Nunmehr wird die Anlage mit diesem optimalen Gas/Luft-Verhältnis bzw. Luftüberschuß für den Betrieb freigegeben. Sobald beispielsweise ein zu beheizender Raum oder eine Warmwasserentnahmestelle die Zufuhr von Wärme und damit das Einschalten des Brenners anfordert, setzt der Regler 8 die Anlage in Betrieb, indem das Gasventil 4 geöffnet und das Gebläse 6 mit der nunmehr optimierten Drehzahl solange betrieben wird, bis kein Wärmebedarf mehr besteht. Bei nur selten eingeschalteten Anlagen kann jeder Einschaltung ein solcher Kalibriervorgang vorangestellt werden. Bei Anlagen, welche öfter ein- und ausschalten, genügt es meistens, wenn die Kalibrierung einmal oder zweimai pro Tag erfolgt. Öfter ändert sich der Wobbeindex des zugeführten Gases mit Sicherheit nicht.

Der Kalibriervorgang kann auch ohne Unterbrechung des Brennerbetriebs selbst vorgenommen werden, wenn der Regler 8 beim Einschalten der Anlage und beim erstmaligen Auftreten des Flammenausfallsignals infolge des Abhebens der Flamme vom Brenner die Gebläsedrehzahl gleich um den vorgegebenen Prozentsatz verringert, ohne dabei die Gaszufuhr und damit den Brennvorgang zu unterbrechen.

Figur 3 zeigt vereinfacht eine Brenneranlage mit modulierendem Betrieb, d.h. Gas- und Luftzufuhr ändern sich in Abhängigkeit vom jeweiligen Wärmebedarf. Das Brenngas G gelangt wiederum über einen Injektor 5 und die Verbrennungsluft L über eine Luftdüse 7 zum Brenner 2. Ein modulierendes Gasventil 14 sowie das drehzahlgesteuerte Gebläse 6 werden von einem Gas/Luft-Regler 15 im Sinne der Aufrechterhaltung eines vorgegebenen optimalen Gas/Luft-Verhältnisses gesteuert. Beispiele hierfür sind aus EP 0 390 964 Bl (72400679) oder EP 0 644 377 A (72200796) bekannt. Zwischen das Gasventil 14 und den Gasinjektor 5 ist eine Gasdrossel 16 eingeschaltet, welche vom Regler 8 gesteuert wird.

In bekannter Weise wird die Drehzahl des Gebläses 6 in Abhängigkeit vom Wärmebedarf verändert. Über den Gas/Luftregler 15 wird dabei die Gaszufuhr durch das Gasventil 14 im Sinne der Aufrechterhaltung eines vorgegebenen Gas/Luft-Verhältnisses gesteuert. Ein solcher Gas/Luftregler 15 hat einen vorgegebenen Modulationsbereich über den diese automatische Anpassung von Gas- und Luftzufuhr wirksam ist. Der Gasinjektor 5 ist so ausgestaltet, daß er bei voll geöffneter Drossel 16 und Verwendung eines Gases mit den niedrigsten zu erwartenden Wärmeinhalt das gewünschte Gas/Luft-Verhältnis erzielt.

Die Anlage wird bei voll geöffneter Drossel 16 in Gang gesetzt. Sobald die Flamme zündet, verändert der Regler 8 langsam den Durchflußquerschnitt der Drossel 16. Wenn die Flamme vom Flammenfühler 3 abhebt, schaltet der Regler 8, wie beim obigen Ausführungsbeispiel, die Anlage ab. Beim erneuten Einschalten wird der Durchflußquerschnitt der Drossel 16 um den vorgegebenen Prozentsatz zwischen Abhebewert (Betriebsart C) und optimalem Betrieb (Betriebsart A) erhöht, beispielsweise unter Verwendung eines Stellmotors, der bei konstanter Drehzahl für eine vorgegebene, dem genannten Prozentsatz entsprechende Dauer in Betrieb ist.

Damit wird das Gas/Luft-Verhältnis auf den gewünschten optimalen Wert eingestellt. Anschließend wird die Anlage für den Normalbetrieb freigegeben. Auch hier kann die Einstellung des optimalen Gasstroms im Verhältnis zum Luftstrom mit Hilfe der Drossel 16 und des Reglers 8 während des ersten Einschaltvorgangs der Anlage ohne Unterbrechung des Brennerbetriebs erfolgen.

Im Rahmen der Erfindung sind zahlreiche Abwandlungen der gerätemäßigen Ausgestaltung möglich. So kann die Drossel 16 Teil des modulierenden Gasventils 14 sein. Die Einstellung des Gas/Luft-Verhältnisses beim Kalibrieren kann nicht nur im Strömungsweg des Gases, sondern statt dessen auch im Strömungsweg der Luft L vorgenommen werden, wenn man eine entsprechende Einstellvorrichtung zwischen Gebläse 6 und Luftdüse 7 vorsieht. Dies ist jedoch weniger günstig, weil sich in diesem Falle bei Verwendung unterschiedlicher Gasarten auch die Wärmeleistung des Brenners ändern würde. Anstelle eines thermischen Flammenfühlers, z.B. eines Flammenstabs 3, kann auch ein ausreichend fokussierter optischer oder sonstiger Flammensensor eingesetzt werden, der nicht nur das Vorhandensein der Flamme 1 sondern auch deren Abheben vom Brenner 2 erkennt. Die Verbrennungsluftzufuhr kann auch durch eine im Luftstrom angeordnete Drosselklappe regelbar sein. Den der Kalibrierung dienenden Regler 8 und einen kombinierten Gas/Luft-Regler 15 kann man zu einem einzigen Regler zusammenfassen.

## Patentansprüche

1. Verfahren zum Betrieb eines Gasbrenners mit einem kalibrierten Regler, wobei der Regler die Gas- und/oder Luftversorgung des von einem Flammenfühler überwachten Gasbrenners steuert, mit folgenden Maßnahmen:
a) zur Kalibrierung des Reglers wird ein Brenner-Testexemplar bei Nennlast mit einem optimalen Gas/Luft-Gemisch betrieben, dessen Einhaltung durch eine Sauerstoffmessung im Abgaskanal überwacht wird; dann wird der Luftüberschuß soweit erhöht, bis der Flammenfühler ein Abheben der Flammen vom Brenner-Testexemplar meldet; darauffolgend wird ermittelt, um welchen Prozentsatz der Luftüberschuß zwischen dem Betrieb mit optimalem Gas/Luft-Gemisch und dem Abheben der Flamme vom Brenner-Textexemplar erhöht wurde, und dieser Prozentsatz wird im Regler gespeichert;
b) dem Gasbrenner wird ein Gas/Luft-Gemisch mit Gasüberschuß zugeführt und der Gasbrenner wird gezündet;
c) der Gasüberschuß wird verringert bis ein Luftüberschuß entsteht;
d) sobald bei einem vorgegebenen Luftüberschuß die Flamme vom Flammenfühler abhebt, liefert dieser ein Flammenausfallsignal;
e) von dem beim Auftreten des Flammenausfallsignals gegebenen Gas/Luft-Mischungsverhältnis wird das Gas/Luft-Gemisch um den gemäß Maßnahme a) gespeicherten Prozentsatz in Richtung auf einen höheren Gasanteil geändert;
f) mit diesem optimalen Gas/Luft-Mischungsverhältnis wird der Gasbrenner bis zur nächsten Optimierung betrieben.

2. Verfahren nach Anspruch 1, **dadurch gekennzeichnet, daß** das optimierte Gas/Luft-Gemisch etwa 4% Luftüberschuß hat.

3. Vorrichtung zum Betrieb eines Gasbrenners mit:
a) einem kalibrierten Regler, wobei zur Kalibrierung des Reglers ein Brenner-Testexemplar bei Nennlast mit einem optimalen Gas/Luft-Gemisch betrieben wird, dessen Einhaltung durch eine Sauerstoffinessung im Abgaskanal überwacht wird; wobei dann der Luftüberschuß soweit erhöht wird, bis der Flammenfühler ein Abhcben der Flammen vom Brenner-Testexemplar meldet; wobei darauffolgend ermittelt wird, um welchen Prozentsatz der Luftüberschuß zwischen dem Betrieb mit optimalem Gas/Luft-Gemisch und dem Abheben der Flamme vom Brenner-Textexemplar erhöht wurde, und wobei dieser Prozentsatz im Regler gespeichert wird;
b) einem mit einem Gas/Luft-Gemisch versorgten Gasbrenner (2);
c) einem dem Gasbrenner zugeordneten Flammenfühler (3);
d) einem Gasventil (4, 14) und einem Verbrennungsluftgebläse (6); sowie
e) einem an den Flammenfühler angeschlossenen Regler (8), der bei Flammenausfall die Gas- oder Gas/Luft-Zufuhr zum Gasbrenner unterbricht und zur Beeinflussung des Gas/Luft-Verhältnisses auf ein die Gas- oder Luftzufuhr steuerndes Stellglied (6, 16) einwirkt;
**dadurch gekennzeichnet**,daßderRegler(8)
f) beim Einschalten des Gasbrenners (2) dem Stellglied ein Steuersignal zuführt, welches einen zum sicheren Zünden des Gasbrenners ausreichenden Gasüberschuß erzeugt;
g) nach dem Erscheinen eines das Zünden der Flamme anzeigenden Flammensignals des Flammenfühlers (3) das Steuersignal in Richtung auf einen Luftüberschuß solange ändert, bis das Flammensignal verschwindet;
h) einen Speicher für den beim Kalibrieren ermittelten Prozentsatz aufweist;
i) eine Vorrichtung zum Verändern des Stellsignals um den vorgegebenen Prozentsatz in Richtung auf eine Erhöhung des Gasanteils im Gas/Luft-Gemisch enthält; und
j) diesen optimierten Wert des Gas/Luft-Verhältnisses in der nachfolgenden Betriebsphase des Gasbrenners aufrechterhält.

4. Vorrichtung nach Anspruch 3, **dadurch gekennzeichnet, daß** ein Ausgang des Reglers (8) an einen Drehzahlsteuereingang eines Gebläses (6) für die Verbrennungsluftzufuhr angeschlossen ist.

5. Vorrichtung nach Anspruch 4, **dadurch gekennzeichnet, daß** das Gasventil ein vom Wärmebedarf gesteuertes Ein/Ausschaltventil (4) ist.

6. Vorrichtung nach Anspruch 3 oder 4, **dadurch gekennzeichnet, daß** das Gasventil ein vom Wärmebedarf gesteuertes modulierendes Ventil (14) ist.

7. Vorrichtung nach Anspruch 6, **dadurch gekennzeichnet, daß** ein Ausgang des Reglers (8) an das Stellglied (16) im Strömungsweg (14, 16, 5) des Gases angeschlossen ist.

8. Vorrichtung nach Anspruch 6 oder 7, **dadurch gekennzeichnet, daß** ein kombinierter Gas/Luft-Regler (15) eingangsseitig an einen Wärmebedarfsfühler angeschlossen ist und ausgangsseitig einerseits auf eine Drehzahlsteuerschaltung für das Gebläse (6) sowie andererseits auf das Gasventil (14) einwirkt.

9. Vorrichtung nach Anspruch 8, **dadurch gekennzeichnet, daß** der Speicher für den bei der Kalibrierung ermittelten Prozentsatz Teil des kombinierten Gas/Luft-Reglers (15), vorzugsweise eines Mikroprozessor-Reglers ist.

## Claims

1. Method of operating a gas burner with a calibrated controller, the controller controlling the gas supply and/or air supply of the gas burner monitored by a flame sensor, having the following measures:
a) a burner test piece, in order to calibrate the controller, is operated at rated load with an optimum gas/air mixture, the maintenance of which is monitored by an oxygen measurement in the exhaust-gas passage; the excess air is then increased until the flame sensor indicates that the flames have lifted off from the burner test piece; the percentage by which the excess air was increased between the operation with optimum gas/air mixture and the lifting-off of the flame from the burner test piece is subsequently determined, and this percentage is stored in the controller;
b) a gas/air mixture with excess gas is fed to the gas burner, and the gas burner is ignited;
c) the excess gas is reduced until excess air appears;
d) as soon as the flame lifts off from the flame sensor with preset excess air, the flame sensor delivers a flame-failure signal;
e) from the gas/air mixture ratio which is present when the flame-failure signal appears, the gas/air mixture is changed towards a higher proportion of gas by the percentage stored according to measure a);
f) the gas burner is operated with this optimum gas/air mixture ratio until the next optimization.

2. Method according to Claim 1, **characterized in that** the optimized gas/air mixture has about 4% excess air.

3. Apparatus for operating a gas burner, having:
a) a calibrated controller, a burner test piece, in order to calibrate the controller, being operated at rated load with an optimum gas/air mixture, the maintenance of which is monitored by an oxygen measurement in the exhaust-gas passage; the excess air then being increased until the flame sensor indicates that the flames have lifted off from the burner test piece; the percentage by which the excess air was increased between the operation with optimum gas/air mixture and the lifting-off of the flame from the burner test piece subsequently being determined, and this percentage being stored in the controller;
b) a gas burner (2) supplied with a gas/air mixture;
c) a flame sensor (3) assigned to the gas burner;
d) a gas valve (4, 14) and a combustion-air blower (6); and
e) a controller (8) which is connected to the flame sensor and which, in the event of flame failure, interrupts the gas supply or gas/air supply to the gas burner and, in order to influence the gas/air ratio, acts on an actuator (6, 16) controlling the gas supply or air supply;
**characterized in that** the controller (8)
f) supplies a control signal to the actuator when the gas burner (2) is switched on, this control signal producing excess gas sufficient for the reliable ignition of the gas burner;
g) after the appearance of a flame signal, indicating the ignition of the flame, from the flame sensor (3), changes the control signal towards excess air until the flame signal disappears;
h) has a memory for the percentage determined during the calibration;
i) contains a device for changing the actuating signal by the preset percentage towards an increase in the proportion of gas in the gas/air mixture; and
j) maintains this optimized value of the gas/air ratio in the subsequent operating phase of the gas burner.

4. Apparatus according to Claim 3, **characterized in that** an output of the controller (8) is connected to a speed-control input of a blower (6) for the combustion-air supply.

5. Apparatus according to Claim 4, **characterized in that** the gas valve is an on/off valve (4) controlled by the heat requirement.

6. Apparatus according to Claim 3 or 4, **characterized in that** the gas valve is a modulating valve (14) controlled by the heat requirement.

7. Apparatus according to Claim 6, **characterized in that** an output of the controller (8) is connected to the actuator (16) in the flow path (14, 16, 5) of the gas.

8. Apparatus according to Claim 6 or 7, **characterized in that** a combined gas/air controller (15) is connected on the input side to a heat-requirement sensor and acts on the output side, on the one hand, on a speed-control circuit for the blower (6) and, on the other hand, on the gas valve (14).

9. Apparatus according to Claim 8, **characterized in that** the memory for the percentage determined during the calibration is part of the combined gas/air controller (15), preferably a microprocessor controller.

## Revendications

1. Procédé d'utilisation d'un brûleur à gaz doté d'un régulateur étalonné, le régulateur commandant l'alimentation en gaz et/ou en air du brûleur à gaz surveillé par une sonde de flamme, avec les étapes suivantes :
a) pour l'étalonnage du régulateur, on fait fonctionner un exemplaire de test du brûleur à charge nominale avec un mélange gaz/air optimal dont le maintien est surveillé par une mesure de l'oxygène dans le canal des gaz de fumée; ensuite, l'excès d'air est augmenté jusqu'à ce que la sonde de flamme indique une disparition des flammes de l'exemplaire de test de brûleur; ensuite, on détermine de quel pourcentage l'excès d'air a été augmenté entre le fonctionnement au mélange optimal gaz/air et la disparition de la flamme de l'exemplaire de test du brûleur, et ce pourcentage est mémorisé dans le régulateur;
b) on apporte au brûleur à gaz un mélange gaz/air avec un excès de gaz, et le brûleur à gaz est allumé;
c) l'excès de gaz est diminué jusqu'à ce qu'apparaisse un excès d'air;
d) dès qu'à un excès d'air prédéterminé, la flamme disparaît pour la sonde de flamme, cette dernière délivre un signal de disparition de flamme;
e) à partir du rapport de mélange gaz/air existant lors de l'apparition du signal de disparition de flamme, le mélange gaz/air est modifié du pourcentage mémorisé à l'étape a), en direction d'une plus forte teneur en gaz;
f) on fait fonctionner le brûleur à gaz avec ce rapport de mélange optimal gaz/air jusqu'à la prochaine optimisation.

2. Procédé selon la revendication 1, **caractérisé en ce que** le mélange gaz/air optimisé présente un excès d'air d'environ 4%.

3. Dispositif d'utilisation d'un brûleur à gaz, comportant :
a) un régulateur étalonné, et pour l'étalonnage du régulateur, on fait focntionner un exemplaire de test du brûleur à charge nominale avec un mélange gaz/air optimal dont le maintien est surveillé par une mesure de l'oxygène dans le canal des gaz de fumée; ensuite, l'excès d'air est augmenté jusqu'à ce que la sonde de flamme indique une disparition des flammes de l'exemplaire de test de brûleur; ensuite, on détermine de quel pourcentage l'excès d'air a été augmenté entre le fonctionnement au mélange optimal gaz/air et la disparition de la flamme de l'exemplaire de test du brûleur, et ce pourcentage est mémorisé dans le régulateur;
b) un brûleur à gaz (2) alimenté en un mélange gaz/air;
c) une sonde de flamme (3) associée au brûleur à gaz;
d) une vanne à gaz (4, 14) et un ventilateur d'air de combustion (6); ainsi que
e) un régulateur (8) raccordé à la sonde de flamme et qui, en cas de disparition de la flamme, interrompt l'apport de gaz et/ou de gaz/d'air au brûleur à gaz et agit sur un organe de réglage (6, 16) commandant l'apport de gaz ou d'air pour influencer le rapport gaz/air;
**caractérisé en ce que** le régulateur (8)
f) lors du branchement du brûleur à gaz (2), délivre à l'organe de réglage un signal de commande qui crée un excès de gaz suffisant pour un allumage sûr du brûleur à gaz;
g) après l'apparition en provenance de la sonde de flamme (3) d'un signal de flamme indiquant l'allumage de la flamme, modifie le signal de commande en direction d'un excès d'air jusqu'à ce que le signal de flamme disparaisse;
h) contient une mémoire pour le pourcentage déterminé lors de l'étalonnage;
i) contient un dispositif pour la modification du signal de réglage du pourcentage prédéterminé en direction d'une augmentation de la teneur en gaz dans le mélange gaz/air et
j) maintient cette valeur optimisée du rapport gaz/air dans la phase du fonctionnement suivante du brûleur à gaz.

4. Dispositif selon la revendication 3, **caractérisé en ce qu'**une sortie du régulateur (8) est raccordée à une entrée de commande de la vitesse de rotation d'un ventilateur (6) pour l'apport d'air de combustion.

5. Dispositif selon la revendication 4, **caractérisé en ce que** la vanne à gaz est une vanne tout ou rien (4) commandée par les besoins en chaleur.

6. Dispositif selon la revendication 3 ou 4,
**caractérisé en ce que** la vanne à gaz est une vanne modulante (14) commandée par les besoins en chaleur.

7. Dispositif selon la revendication 6, **caractérisé en ce qu'**une sortie du régulateur (8) est raccordée à l'organe de commande (16) dans le parcours d'écoulement (14, 16, 5) du gaz.

8. Dispositif selon la revendication 6 ou 7,
**caractérisé en ce qu'**un régulateur gaz/air combiné (15) est raccordé à son entrée à une sonde de besoin de chaleur et agit par sa sortie d'une part sur un circuit de commande de vitesse de rotation du ventilateur (6) ainsi que d'autre part sur la vanne à gaz (14).

9. Dispositif selon la revendication 8, **caractérisé en ce que** la mémoire pour le pourcentage déterminé lors de l'étalonnage fait partie du régulateur combiné de gaz/air (15), de préférence d'un régulateur à microprocesseur.
